# EUROPÄISCHE PATENTANMELDUNG

(11) **EP 0 088 295 A2**
(43) Veröffentlichungstag der Anmeldung: **14.09.1983**
(21) Anmeldenummer: 83101800.7
(22) Anmeldetag: 24.02.1983
(51) Int. Cl.: H01J 29/92, H01J 29/82

(54) **Spulenträger-Anschlussleiste eines Ablenksystems für Fernsehbildröhren**

(30) Priorität: 06.03.1982 DE 3208237
(71) Anmelder: International Standard Electric Corporation, New York New York 10022 (US); Alcatel SEL Aktiengesellschaft, D-70435 Stuttgart (DE)
(72) Erfinder: Lehner, Heinz, D-8441 Oberschneiding (DE)
(74) Vertreter: Pohl, Herbert, Dipl.-Ing

(57) **Zusammenfassung**

Die Anschlußleiste ist einstückig mit dem Spulenträger gespritzt und die Anschlußstücke sind entweder in Führungsnuten der Anschlußleiste eingeschoben, mit einer Lasche im Spulenträger befestigt oder im Spulenträger eingespritzt.

## Beschreibung

Die Erfindung betrifft eine an einem SpuLenträger der AbLenksysteme für Fernsehbildröhren befestigte, mit metalLischen AnschLußstücken versehene Anschlußleiste.

Derartige Anordnungen zum Kontaktieren der AbLenkspuLen von AbLenksystemen für Fernsehbildröhren sind bekannt. Bei den bekannten Anordnungen ist die Anschlußleiste als separates stegförmiges KunststoffteiL ausgebildet, in welches U-förmige Drahtklammern eingespritzt sind. Jede AnschLußLeiste besitzt zwei öffnungen, mit denen sie auf zwei, am SpuLenträger angespritzte, mit Widerhaken versehene federnde Stücke aufgeschoben und dort eingerastet ist.

Diese bekannte Anordnung zum Kontaktieren der AblenkspuLen von AbLenksystemen hat sich an sich bewährt. Es besteht jedoch der Wunsch, die AnzahL der Kontaktstücke an der Anschlußleiste zu erhöhen und sie derart auszugestalten, daß die Kontaktstücke nicht nur für eine Lötverbindung, sondern auch für den Anschluß von Steckern geeignet sind. Dafür ist die bekannte Anordnung wegen der nicht ausreichenden StabiLität der Kontaktstifte und der Anschlußleiste nicht geeignet.

Die der Erfindung zugrunde Liegende Aufgabe besteht darin, die Anschlußleiste an einem SpuLenträger von AbLenksystemen für FernsehbiLdröhren derart zu gestalten, daß neben einer kostengünstigeren HersteLLungsweise auch eine QuaLitätsverbesserung im vorstehend erwähnten Sinne erreicht wird.

Diese Aufgabe ist erfindungsgemäß dadurch gelöst, daß die Anschlußleiste als einstückig mit dem SpuLenträger gespritzte Leiste ausgebildet ist, an der die AnschLußstükke befestigt sind.

In den Ansprüchen 2 bis 4 ist angegeben, in welcher Weise die Anschlußstücke günstig ausgebildet und an der AnschLußLeiste befestigt sein sollen: Die Erfindung ist nachstehend anhand der Figuren 1 bis 4 erläutert. Es zeigen:
Fig. 1 eine Draufsicht auf die Rückseite des SpuLenträgers,
Fig. 2 die Seitenansicht des SpuLenträgers gemäß Fig. 1,
Fig. 3 eine Ausführungsform der Kontaktstücke,
Fig. 4 eine andere Ausführungsform der Kontaktstücke und
Fig. 5 eine weitere Ausführungsform der Kontaktstücke.

Fig. 1 zeigt die Rückseite des SpuLenträgers 1. Die Rückseite des SpuLenträgers ist bei eingebautem Ablenksystem zu erkennen, wenn man die Rückseite der FernsehbiLdröhre betrachtet. Dann befindet sich der RöhrenhaLs der Fernsehbitdröhre in der öffnung 2 des SpuLenträgers und der SpuLenträger mit dem AbLenksystem sind auf dem Röhrenhals festgeklemmt. Fig. 2 zeigt den Spulenträger gemäß Fig. 1 in Seitenansicht.

Wie Fig. 1 und 2 verdeutlichen, sind die Anschlußleisten 3 - ohne AnschLußstücke - einstückig gemeinsam mit dem aus Kunststoff bestehenden SpuLenträger 1 gespritzt. Bei der aus Fig. 1 ersichtlichen Ausführungsform der AnschlußLeiste 3 besitzt diese Führungsnuten 4. Wie aus Fig. 3 deutlich wird, ist eine solche AusgestaLtung der AnschLußLeiste 3 dann zweckmäßig, wenn AnschLußstücke 5 verwendet werden, die U-förmig gestaltet sind und am Boden eine maulförmige öffnung besitzen. Derart gestaltete AnschLußstücke 5 können in einfacher Weise maschineLL in die Führungsnuten 4 der Anschlußleiste 3 eingeschoben werden. Wenn der Steg 6 der mauLförmigen öffnung - wie in Fig. 3 gezeigt - mit einem widerhakenartigen Ende versehen ist, dann verhaken sich die aufgeschobenen AnschLußstücke 5.

Die Anschlußstücke 5 können aber auch in der aus Fig. 4 ersichtlichen Weise ausgestaltet sein. Ein solches Anschlußstück ist gLeichfaLLs U-förmig ausgebildet und an seinem Boden mit einer Lasche 7 versehen. Wenn das U-förmige Anschlußstück 5 mit einer Lasche 7 versehen ist, dann können die Anschlußstücke 5 mit der Lasche 7 in entsprechende öffnungen der Anschlußteiste eingesetzt und die auf der Rückseite der Anschlußleiste überstehenden TeiLe der Laschen verschränkt werden.

Bei dem aus Fig. 5 ersichtlichen AusführungsbeispieL dagegen bestehen die Anschlußstücke 5 jedoch aus U-förmigen Stiften 8, welche in die AnschCußleiste 3 eingespritzt sind. Dies geschieht beispielsweise in der Weise, daß eine der AnzahL der Anschlußstücke entsprechende AnzahL von Drähten endlos in das Spritzwerkzeug eingeführt werden. Diese Drähte werden dann mit der AnschLußLeiste 3 umspritzt, auf Länge geschnitten und zur U-Form gebogen.

### BezugszeichenListe

1 SpuLenträger
2 öffnung
3 Anschlußleiste
4 Führungsnut
5 AnschLußstück
6 Steg
7 Lasche
8 Stift

## Patentansprüche

1. An einem SpuLenträger der AbLenksysteme für Fernsehbitdröhren befestigte, mit metallischen AnschLußstücken versehene Anschlußleiste, dadurch gekennzeichnet , daß die Anschlußteiste (3) als einstückig mit dem SpuLenträger (1) gespritzte Leiste ausgebildet ist, an der die Anschlußstücke (5) befestigt sind.

2. Anschlußleiste nach Anspruch 1, dadurch gekennzeichnet, daß die Anschlußleiste (3) mit Führungsnuten (4) versehen ist, in welchen U-förmige, am Boden mit einer mauLförmigen öffnung versehene Anschlußstücke (5) befestigt sind.

3. Anschlußleiste nach Anspruch 1, dadurch gekennzeichnet, daß die Anschlußleiste (3) als Steg mit öffnungen ausgebildet ist, in welche die am Boden von U-förmigen Anschlußstücken vorhandenen Laschen (7) eingesetzt und auf der Rückseite der Anschlußleiste (3) verschränkt sind.

4. Anschlußleiste nach Anspruch 1, dadurch gekennzeichnet, daß die Anschlußleiste (3) aLs Steg ausgebildet ist, in welche eine VieLzahL von geraden später U-förmig zu biegenden Stiften (8) eingespritzt sind.
